# EUROPÄISCHE PATENTSCHRIFT

(11) **EP 0 378 736 B1**
(45) Veröffentlichungstag und Bekanntmachung des Hinweises auf die Patenterteilung: **04.08.1993**
(21) Anmeldenummer: 89103838.2
(22) Anmeldetag: 04.03.1989
(51) Int. Cl.: F02D 11/10

(54) **Lastverstelleinrichtung**
Load-adjusting device
Dispositif de réglage de la charge

(30) Priorität: 20.01.1989 DE 3901583
(43) Veröffentlichungstag der Anmeldung: 25.07.1990
(73) Patentinhaber: VDO Adolf Schindling AG, D-60487 Frankfurt (DE)
(72) Erfinder: Pfalzgraf, Manfred, D-6000 Frankfurt/Main (DE); Hickmann, Gerd, D-6231 Schwalbach/Ts. (DE); Mausner, Eberhard, D-6270 Liederbach/Ts. (DE)
(74) Vertreter: Klein, Thomas, Dipl.-Ing. (FH)

(56) Entgegenhaltungen:
- EP-A- 0 300 479
- DE-A- 3 711 779
- DE-A- 3 712 927
- US-A- 4 796 579

## Beschreibung

Die Erfindung betrifft eine Lastverstelleinrichtung mit einem Steuerelement, das
- auf ein die Leistung einer Brennkraftmaschine bestimmendes Stellglied einwirken kann,
- mit dem Fahrpedal koppelbar ist und
- zusätzlich durch einen mit einer elektronischen Regeleinrichtung zusammenwirkenden elektrischen Stellantrieb ansteuerbar ist.

An Lastverstelleinrichtungen, beispielsweise mit Vergasern oder Einspritzpumpen zusammenwirkende Lastverstelleinrichtungen ist die Anforderung einer optimalen Regelung der Brennkraftmaschine über den gesamten Lastbereich zu stellen. Hierzu bedarf es eines komplizierten Aufbaus bzw. einer komplizierten Steuerung der jeweiligen Lastverstelleinrichtung; so weisen Vergaser beispielsweise neben der eigentlichen Einrichtung zur Gemischbildung Zusatzeinrichtungen wie Abmagerungs-, Start-, Leerlauf-, Beschleunigungs-, Spareinrichtungen usw. auf. Die Einrichtungen verkomplizieren den Aufbau des Vergasers und bedingen einen erhöhten Bauteileaufwand, indem beispielsweise zusätzliche Einspritzdüsen, Pumpen, besondere Ausgestaltungen der Düsennadeln, separate Luftzuführungen erforderlich sind, ganz abgesehen von den hiermit verbundenen hohen Steuerungsanforderungen.

Von besonderer Bedeutung ist bei Lastverstelleinrichtungen die Beherrschung des Lastzustands des Leerlaufs, bei dem von den Brennkraftmaschinen nur eine minimale Leistung abgegeben wird, dieser aber gerade bei Kraftfahrzeugen unter Umständen Verbraucher gegenüberstehen, die eine große Leistung erfordern, wie Gebläse, Heckscheibenheizung, Klimaanlage usw., Um diesen eventuellen Leistungsanforderungen Rechnung zu tragen, ist eine Regelung der Lastverstelleinrichtung zwischen einer minimalen und einer maximalen Leerlaufstellung erforderlich, bei Ausfall der Regelung ist eine Leerlaufnotstellung des Stellgliedes bzw. des Steuerelementes sicherzustellen.

Im Unterschied zu der vorbeschriebenen Problemstellung finden Lastverstelleinrichtungen der genannten Art in aller Regel dort Verwendung, wo das Fahrpedal und das Stellglied elektronisch miteinander verknüpft sind. Das Fahrpedal ist mit einem Mitnehmer gekoppelt und dieser mit dem Steuerelement verbunden, ferner ist ein dem Mitnehmer zugeordnetes Sollwerterfassungselement und ein mit diesem zusammenwirkendes und auf den elektrischen Stellantrieb einwirkendes Istwerterfassungselement vorgesehen, wobei der elektrische Stellantrieb in Abhängigkeit von den erfaßten Werten durch die elektronische Regeleinrichtung ansteuerbar ist. Die elektrische Verknüpfung von Fahrpedal und Stellglied mit der dazwischengeschalteten elektronischen Regeleinrichtung ermöglicht es durch das Fahrpedal und den mit diesem gekoppelten Mitnehmer vorgegebene Sollwertpositionen in Bezug zu den durch die Stellung des Steuerelementes und des Stellgliedes wiedergegebenen Istwerten zu setzen und auf gegebene oder fehlende Plausibilitätsbedingungen hin zu überprüfen, so daß bei Vorliegen bzw. Fehlen bestimmter Plausibilitätsbedingungen die Möglichkeit besteht, über die elektronische Regeleinrichtung durch Ansteuerung des elektrischen Stellantriebes korrigierend auf das Stellglied, das beispielsweise als Drosselklappe oder Einspritzpumpe ausgebildet sein kann, einzuwirken. So kann beispielsweise ein Eingriff durch die elektronische Regeleinrichtung zur Vermeidung von Radschlupf beim Anfahren infolge zu hoher Leistungsvorgabe durch das Gaspedal vorgesehen sein, andere automatische Eingriffe in die Lastverstelleinrichtung sind beispielsweise denkbar bei automatischen Schaltvorgängen eines Getriebes oder einer Geschwindigkeitsbegrenzungsregelung.

In der prioritätsälteren, nicht vorveröffentlichten Europäischen Patentanmeldung 0 300 479 ist eine Lastverstelleinrichtung beschrieben, bei der zwei um dieselbe Achse drehbare Drosselklappen unabhängig voneinander von einem Gaspedal und einem elektromotorischen Stellglied ansteuerbar und in ihre Winkelstellung relativ zueinander verstellbar sind. Bei dieser zum Stand der Technik gehörenden Lastverstelleinrichtung ist sichergestellt, daß keine unbeabsichtigte Beschleunigung auftritt und daß das Fahrzeug fahrbar bleibt, wenn das elektromotorische Stellglied ausfällt. Sie ist in der Lage, die Leistung der Brennkraftmaschine zu reduzieren, wenn die Antriebsräder durchdrehen oder wenn ein Ansteigen der Drehzahl beim automatischen Schalten verhindert werden soll. Diese Lastverstelleinrichtung ist jedoch nicht für eine automatische Geschwindigkeitsregelung vorgesehen, bei der das elektromotorische Stellglied nicht nur für eine Regelung in Schließrichtung, sondern auch in Öffnungsrichtung eingerichtet sein muß.

Es ist Aufgabe der vorliegenden Erfindung, eine Lastverstelleinrichtung der genannten Art zu schaffen, die bei einer baulich einfachen Gestaltung eine Regelung der Brennkraftmaschine über deren gesamten Lastbereich gestattet.

Gelöst wird diese Aufgabe durch eine Lastverstelleinrichtung, die dadurch gekennzeichnet ist, daß
a) das Stellglied aus einem Hauptstellglied und einem davon getrennt angeordneten Hilfsstellglied besteht, wobei dem Hauptstellglied ein erstes, mit dem Fahrpedal koppelbares Steuerelement und dem Hilfsstellglied ein zweites, mit dem elektrischen Stellantrieb koppelbare Steuerelementteil zugeordnet ist,
b) der Stellweg des ersten Stellelementteils in Schließrichtung des Hauptstellglieds durch einen Leerlaufanschlag begrenzt ist,
c) das Hilfsstellglied mittels des elektrischen Stellantriebs und des zweiten Stellelementteils unabhängig vom ersten Stellelementteil in einem vorgegebenen Leerlaufregelbereich der Brennkraftmaschine verstellbar ist, wenn das erste Stellelementteil am Leerlaufanschlag anliegt und daß
d) das erste Stellelementteil über einen mittels einer Kupplung an das zweite Stellelementteil ankppelbaren und mittels einer Feder in Schließrichtung der Stellglieder vorgespannten Ansatz in Öffnungsrichtung der Stellglieder von dem elektrischen Stellantrieb mitnehmbar ist.

Aufgrund der erfindungsgemäßen Ausgestaltung der Lastverstelleinrichtung erfolgt eine elektronische Leerlaufregelung ausschließlich mittels des Hilfsstellgliedes dem das zweite Steuerelementteil zugeordnet ist. Das zweite Steuerelementteil wird unmittelbar durch den elektrischen Stellantrieb beaufschlagt, der seinerseits über die elektronische Regeleinrichtung angesteuert wird. Während der Regelung des Leerlaufes durch das Hilfsstellglied verbleibt das Hauptstellglied in seiner Leerlaufposition, da das diesem zugeordnete erste Steuerelementteil am Leerlaufanschlag anliegt. Die Aktivierung des mit dem Hilfsstellglied zusammenwirkenden zweiten Steuerelementteiles ist zweckmäßig von Plausibilitätsbedingungen abhängig, so sollte der elektrische Stellantrieb erst dann über die elektronische Regeleinrichtung aktiviert werden, wenn eine mit der elektronischen Regeleinrichtung zusammenwirkende Kontaktschaltung die Anlage des ersten Steuerelementteils an dem diesem zugeordneten Leerlaufanschlag festellt.

Außerdem ist vorgesehen, daß das erste Steuerelementteil über einen mittels einer Kupplung an das zweite Steuerelementteil ankoppelbaren und mittels einer Feder in Schließrichtung der Stellglieder vorgespannten Ansatz in Öffnungsrichtung der Stellglieder vom elektrischen Stellantrieb mitnehmbar ist. Dadurch ist es möglich, bei gekoppeltem Ansatz und einer Bewegung des zweiten Steuerelementteils über die maximale Leerlaufstellung hinaus im Sinne einer Geschwindigkeitsregelung auf das erste Steuerelementteil einzuwirken, indem das erste Steuerelementteil im Bereich des Ansatzes in Anlage mit dem zweiten Steuerelementteil gebracht wird und dieses zwischen der Leerlauf- und Vollaststellung unabhängig von einem über das Fahrpedal eingeleiteten Impuls verstellt wird. Bei einer derartigen Geschwindigkeitsregelung ist eine Verknüpfung der Regelelektronik mit dem dem ersten Steuerelementteil zugeordneten, die Leerlaufstellung dieses Steuerelementteils erfassenden Kontakt sicherzustellen, derart, daß bei Verlassen der Leerlaufstellung des ersten Steuerelementteils und damit veränderter Kontaktierung über die Regelelektronik dennoch der das zweite Steuerelementteil beaufschlagende elektrische Stellantrieb aktiviert bleibt. Entsprechendes gilt für die Kupplung zum Ankoppeln des Anstzes. Wird die Geschwindigkeitsregelung im Teil bzw. Vollastbereich deaktiviert, so gewährleistet die Rückstellfeder, daß der Ansatz gegen einen Leerlaufanschlag gezogen wird, wobei die Position dieses Leerlaufanschlages so gewählt ist, daß der Ansatz bei am Leerlaufanschlag anliegenden ersten Steuerelementteil von diesem nicht kontaktiert wird. Zweckmäßig wird bei einer Deaktivierung der Geschwindigkeitsregelung auch die Kupplung geöffnet.

In die elektronische Regeleinrichtung sollten nicht nur in Bezug zu Plausibilitätsbedingungen stehende Größen eingebbar sein, sondern gleichfalls Leerlaufdaten der Brennkraftmaschine, so daß der elektrische Stellantrieb unmittelbar über die elektronische Regeleinrichtung angesteuert werden kann. Zweckmäßig ist dem zweiten Steuerelementteil eine Istwerterfassungseinrichtung zugeordnet, die gleichfalls unmittelbar mit der elektronischen Regeleinrichtung zusammenwirkt. Unabhängig davon, daß diese Einrichtung die jeweilige Stellung des zweiten Steuerelementteils an die elektronische Regeleinrichtung weiter meldet, besteht mit Hilfe dieser die Möglichkeit, im Zusammenhang mit weiteren, die Position von erstem und zweitem Steuerelementteil erfassenden Schaltern, beispielsweise dem dem ersten Steuerelementteil zugeordneten Leerlaufkontakt eine Sicherheitslogik für die Lastverstelleinrichtung aufzubauen.

Um Sicherzustellen, daß bei einem Ausfall des der elektronischen Regeleinrichtung zugeordneten Regelkreises die Lastverstelleinrichtung dennoch eine definierte Leerlaufstellung einnimmt, ist vorgesehen, daß das zweite Steuerelementteil mittels einer wegbegrenzten Feder in Richtung seiner maximalen Leerlaufstellung in eine Leerlaufnotstellung vorspannbar ist. Diese Leerlaufnotstellung kann je nach der vorgegebenen Wegbegrenzung der Feder innerhalb des gesamten Leerlaufbereiches gewählt werden, bevorzugt wird eine relativ hohe Leerlaufstellung anzustreben sein, um bei einem Ausfall der elektronischen Regeleinrichtung gegebenenfalls auch die Leistungsabnahme durch große Verbraucher zu gewährleisten.

Gemäß einer besonderen Ausführungsform der Erfindung ist vor gesehen, daß das Stellglied, das heißt sowohl das Hauptstellglied als auch das Hilfsstellglied, das Steuerelement, das heißt das erste Steuerelementteil und das zweite Steuerelementteil sowie der elektrische Stellantrieb eine Baueinheit bilden.

In den Figuren 1 und 2 ist die Erfindung an einer Ausführungsform beispielsweise dargestellt, ohne auf diese beschränkt zu sein. Es stellt dar:
- Figur 1: eine Blockschaltbild der erfindungsgemäßen Lastverstelleinrichtung mit jeweils als Drosselklappe ausgebildeten Haupt- und Hilfsstellgliedern und
- Figur 2: ein Diagramm zur Verdeutlichung des vom Hilfsstellglied freigegebenen Luftdurchsatzes ṁ in Abhängigkeit vom Drosselklappenwinkel β des Hilfsstellgliedes.

In der Figur 1 ist ein Fahrpedal 1 gezeigt, mit dem ein Hebel 2 zwischen einem Leerlaufanschlag LL und einem Vollastanschlag VL verschiebbar ist. Der Hebel 2 vermag über einen Gaszug 3 ein erstes Steuerelementteil 4a in Richtung eines weiteren Vollastanschlages VL zu verschieben und ist mittels einer am Gaszug 3 angreifenden Rückzugfeder 5 in Leerlaufrichtung vorgespannt. Eine am ersten Schaltelementteil 4a angreifende Rückstellfeder 6 spannt diesen in Leerlaufrichtung vor. Bei nicht beaufschlagtem Gaszug 3 liegt das erste Steuerelementteil 4a damit an einem diesem zugeordneten Leerlaufanschlag LL an.

Das erste Steuerelementteil 4a dient unmittelbar zum Verstellen eines als Drosselklappe ausgebildeten Hauptstellgliedes 7, mit dem die Brennkraftmaschine zwischen Leerlauf und Volllast geregelt wird. Sieht man von der nachstehend beschriebenen Geschwindigkeitsbegrenzungsregelung ab, erfolgt die Regelung des Hauptstellgliedes 7 mechanisch, nämlich mittels des Gaszuges 3 oder eines Automatikzuges 8 eines nicht näher dargestellten automatischen Getriebes, mit dem das erste Schaltelementteil 4a gleichfalls verschoben werden kann.

Die erfindungsgemäße Lastverstelleinrichtung weist neben dem Hauptstellglied 7 ein gleichfalls als Drosselklappe ausgebildetes Hilfsstellglied 9 auf, das mit einem zweiten Steuerelementteil 4b verbunden ist. Mittels eines Elektromotors 10 kann das zweite Steuerelementteil 4b und damit das Hilfstellglied 9 bewegt werden. Dem zweiten Steuerelementteil 4b ist eine Istwerterfassungseinrichtung 11 zugeordnet, die unmittelbar mit einer elektronischen Regeleinrichtung 12 und mittelbar über diese mit dem Elektromotor 10 zusammenwirkt. Von der elektronischen Regeleinrichtung 12 werden darüber hinaus Signale erfaßt, die von einem Leerlaufkontakt 13 ausgehen, der immer dann aktiviert wird, wenn das erste Steuerelementteil 4a am Leerlaufanschlag LL anliegt. Überdies werden externe Zustandsgrößen betreffend die Brennkraftmaschine oder allgemein betreffend das mit dieser ausgerüstete Kraftfahrzeug in die Regelelektronik 12 eingegeben und von dieser abgerufen sowie von der Regelelektronik 12 zu den von dieser angesteuerten Teilen der Lastverstelleinrichtung transferiert. Die elektronische Regeleinrichtung 12 dient somit im Zusammenwirken mit der Istwerterfassungseinrichtung 11 und dem Leerlaufkontakt 13 sowie den externen Bezugsgrößen dem Zweck, eine Sicherheitslogik betreffend die Steuerung von erstem und zweitem Schaltelementteil 4a und 4b aufzubauen. Befindet sich der mit dem Fahrpedal 1 zusammenwirkende Hebel 2 in seiner Leerlaufstellung LL und damit auch das erste Steuerelementteil 4a am Leerlaufanschlag LL,erfolgt die Kontaktierung des Leerlaufkontaktes 13, bei Vorliegen von Plausibilitätsbedingungen wird über die elektronische Regeleinrichtung 12 dann der Elektromotor 10 aktiviert, der das Hilfsstellglied 9,wie von der Regelektronik 12 gewünscht, im Leerlaufbereich zwischen einer minimalen und einer maximalen Leerlaufstellung regelt. Plausibilitätsbedingungen werden dabei unter anderem mittels der Istwerterfassungseinrichtung 11 verifiziert, mit der der gesamte Lastbereich der Brennkraftmaschine darstellbar ist. Sollte bei einer Leerlaufstellung des zweiten Steuerelementteiles 4b,die geringer ist als eine Leerlaufnotstellung LL_{Not} , die elektronische Regeleinrichtung 12 oder der Elektromotor 10 nicht ordnungsgemäß funktionieren, bewirkt eine in Richtung der maximalen Leerlaufstellung vorgespannte, wegbegrenzte Feder 14 die Überführung des zweiten Steuerelementteiles 4b in die Leerlaufnotstellung. Die Wegbegrenzung der Feder 14 kann beispielsweise durch einen in einer stationären Hülse 15 gegen einen Anschlag 16 verschiebbaren, durch die Feder 14 belasteten Stößel 17 erfolgen. Bei einer Bewegung des zweiten Steuerelementteiles 4b mittels des Elektromotors 10 in Richtung der minimalen Leerlaufstellung wird der Stößel 17 vom zweiten Steuerelementteil 4b in die Hülse 15 eingeschoben und spannt die Feder 14 dabei weiter vor.

Ummit der erfindungsgemäßen Lastverstelleinrichtung eine Geschwindigkeitsbegrezungsregelung, die über die elektronische Regeleinrichtung 12 und den Elektromotor 10 erfolgt, bewerkstelligen zu können, ist das zweite Steuerelementteil 4b über eine Kupplung 18 mit einem Ansatz 19 koppelbar, wobei das erste Steuerelementteil 4a auf seiner dem Leerlaufanschlag LL zugewandten Seite in den Stellweg des Ansatzes 19 ragt. Sind Ansatz 19 und zweites Steuerelementteil 4b miteinander gekoppelt, führt eine Bewegung des zweiten Steuerelementteiles 4b in Vollastrichung zur Anlage des Ansatzes 19 am ersten Steuerelementteil 4a, das dann mittels des Elektromotors 10 in jede gewünschte Laststellung zwischen dem Leerlauf- und Vollastanschlag bewegt werden kann. Eine Rückstellfeder 20 spannt den Ansatz 19 in Richtung der minimalen Leerlaufstellung des zweiten Steuerelementteiles 4b vor, wobei der Ansatz 19 bei getrennter Kupplung 18 in Anlage mit einem Anschlag <LL gelangt, in dieser Stellung verbleibt selbst dann, wenn das erste Steuerelementteil 4a am Leerlaufanschlag LL anliegt, ein Spalt zwischen diesem Steuerelementteil 4a und dem Ansatz 19. Der Spalt wird erst dann überbrückt, wenn bei geschlossener Kupplung 18 das zweite Steuerelementteil 4b eine solche Stellung eingenommt hat, die außerhalb des Leerlaufbereiches liegt, somit oberhalb der maximalen Leerlaufstellung des zweiten Steuerelementteils 4b.

Im Anschluß an eine Geschwindigkeitsbegrenzungsregelung, bei der sich das erste Steuerelementteil 4a zwischen den Anschlägen LL und VL befindet, wird zweckmäßig zunächst die Kupplung 18 getrennt, so daß die Rückstellfeder 20 den Ansatz 19 gegen den diesem zugeordneten Anschlag ziehen kann, über die elektronische Regeleinrichtung 12 sollte dann sichergestellt sein, daß der Elektromotor 10 das zweite Steuerelementteil 4b in die Stellung LL_{Not} überführt.

Für den Fall, daß nach dem Loslassen des Fahrpedals 1 sich das erste Steuerelementteil 4a nicht in Richtung Leerlauf verschieben lassen sollte, ist am Fahrpedal 1 ein Pedalkontaktschalter 21 vorgesehen, durch den ein solcher Mißstand feststellbar ist.

Figur 2 verdeutlicht bezüglich des als Drosselklappe ausgebildeten Hilfsstellgliedes 9 den von diesem freigegebenen Luftmassendurchsatz ṁ in Abhängigkeit vom Drosselklappenwinkel ß. Bei Ansteuerung der Drosselklappe über den Elektromotor 10 erhöht sich beim Durchfahren des Leerlaufregelbereiches zwischen der Drosselklappenstellung LLₘᵢₙ und der Drosselklappenstellung LLₘₐₓ im Sinne eines größer werdenden Drosselklappenöffnungswinkels β der Luftmassendurchsatz ṁ. Bei Ausfall des Elektromotors 10 drückt der mittels der Feder 14 beaufschlagte Stößel 17 bis zu dessen Wegbegrenzung durch den Anschlag 16 über das zweite Steuerelementteil 4b die Drosselklappe in eine Klappenstellung mit einem gegenüber der Stellung LLₘₐₓ erhöhten Drosselklappenwinkel ß und einem gegenüber dem maximalen Luftmassendurchsatz reduzierten Luftmassendurchsatz. Ab dieser Position der Drosselklappe führt eine weitere Verschwenkung der Drosselklappe zu keiner Änderung des Luftmassendurchsatzes, womit die Geschwindigkeitsregelungsfunktion sichergestellt ist.

Durch die Umrahmung 22 in der Figur 1 ist verdeutlicht, daß die von dieser umschlossenen Teile eine Baueinheit bilden. Wesentliche Merkmale dieser Baueinheit sind das Hauptstellglied 7, das Hilfsstellglied 9, das erste Steuerelementteil 4a, das zweite Steuerelementteil 4b sowie der Elektromotor 10.

### Bezugszeichenliste

- 1: Fahrpedal
- 2: Hebel
- 3: Gaszug
- 4a: erstes Schaltelementteil
- 4b: zweites Schaltelementteil
- 5: Rückzugfeder
- 6: Rückstellfeder
- 7: Hauptstellglied
- 8: Automatikzug
- 9: Hilfsstellglied
- 10: Elektromotor
- 11: Istwerterfassungseinrichtung
- 12: elektronische Regeleinrichtung
- 13: Leerlaufkontakt
- 14: Feder
- 15: Hülse
- 16: Anschlag
- 17: Stößel
- 18: Kupplung
- 19: Ansatz
- 20: Rückstellfeder
- 21: Pedalkontaktschalter
- 22: Baueinheit

## Patentansprüche

1. Lastverstelleinrichtung mit einem Steuerelement (4a, 4b), das
- auf ein die Leistung einer Brennkraftmaschine bestimmendes Stellglied (7, 9) einwirken kann,
- mit dem Fahrpedal (1) koppelbar ist und
- Zusätzlich durch einen mit einer elektronischen Regeleinrichtung (12) zusammenwirkenden, elektrischen Stellantrieb (10) ansteuerbar ist,
wobei
a) das Stellglied aus einem Hauptstellglied (7) und einem davon getrennt angeordneten Hilfsstellglied (9) besteht, dem Hauptstellglied (7) ein erstes, mit dem Fahrpedal (1) koppelbares Steuerelement (4a) und dem Hilfsstellglied (9) ein zweites, mit dem elektrischen Stellantrieb (10) koppelbare Steuerelementteil (4b) zugeordnet ist,
b) der Stellweg des ersten Stellelementteils (4a) in Schließrichtung des Hauptstellglieds (7) durch einen Leerlaufanschlag (LL) begrenzt ist,
c) das Hilfsstellglied (9) mittels des elektrischen Stellantriebs (10) und des zweiten Stellelementteils (4b) unabhängig vom ersten Stellelementteil (4a) in einem vorgegebenen Leerlaufregelbereich der Brennkraftmaschine verstellbar ist, wenn das erste Stellelementteil (4a) am Leerlaufanschlag (LL) anliegt,
dadurch gekennzeichnet, daß
d) das erste Stellelement (4a) über einen mittels einer Kupplung (18) an das zweite Stellelementteil (4b) ankoppelbaren und mittels einer Feder (20) in Schließrichtung der Stellglieder (7, 9) vorgespannten Ansatz (19) in Öffnungsrichtung der Stellglieder (7, 9) von dem elektrischen Stellantrieb (10) mitnehmbar ist.

2. Lastverstelleinrichtung nach Anspruch 1, dadurch gekennzeichnet, daß das zweite Steuerelementteil (4b) mittels einer wegbegrenzten Feder (14) in Öffnungsrichtung des Hilfsstellgliedes (9) in eine Leerlaufnotstellung (LLₙₒₜ) vorspannbar ist.

3. Lastverstelleinrichtung nach Anspruch 1 oder 2, dadurch gekennzeichnet, daß ein Kontakt (13) zur Ermittlung der Leerlaufstellung (LL) des ersten Steuerelementteils (4a) vorgesehen ist, der über die elektronische Regeleinrichtung den elektrischen Stellantrieb (10) ansteuert.

4. Lastverstelleinrichtung nach einem der Ansprüche 1 bis 3, dadurch gekennzeichnet, daß dem zweiten Steuerelementteil (4b) eine Istwerterfassungseinrichtung (11) zugeordnet ist, die mit der elektronischen Regeleinrichtung (12) zu zusammenwirkt.

5. Lastverstelleinrichtung nach einem der Ansprüche 1 bis 4, dadurch gekennzeichnet, daß der Ansatz (19) bei getrennter Kupplung (18) an einem Anschlag ( LL) anliegt, der weiter in Schließrichtung der Stellglieder (7, 9) liegt als der Leerlaufanschlag (LL) des ersten Stellelementteils (4a).

6. Lastverstelleinrichtung nach einem der Ansprüche 1 bis 5, dadurch gekennzeichnet, daß das Stellglied (7, 9), das Steuerelement (4a, 4b) und der elektrische Stellantrieb (10) eine Baueinheit (22) bilden.

## Claims

1. A load adjustment device with a control element (4a, 4b) which
- can act on an actuator (7, 9) which determines the output of an internal combustion engine,
- to which actuator the accelerator pedal (1) can be coupled, and which
- in addition can be driven by means of an electrical actuating drive (10) cooperating with an electronic controller (12),
wherein
a) the actuator consists of a main actuator (7) and an auxiliary actuator (9) disposed separately therefrom, a first control element (4a) which can be coupled to the accelerator pedal (1) being associated with the main actuator (7), and a second control element part (4b) which can be coupled to the electrical actuating drive (10) being associated with the auxiliary actuator (9),
b) the regulating distance of the first control element part (4a) is restricted in the direction of closure of the main actuator (7) by an idle-running stop (LL),
c) the auxiliary actuator (9) can be adjusted by means of the electrical actuating drive (10) and the second control element part (4b), independently of the first control element part (4a), within a predetermined idle-running adjustment range of the internal combustion engine, when the first control element part (4a) is seated against the idle-running stop (LL),
characterised in that
d) the first control element (4a) can be driven by the electrical actuating drive (10) in the direction of opening of the actuators (7, 9) via an attachment (19), which can be coupled by means of a coupling (18) to the second control element part (4b) and which is biassed in the direction of closure of the actuators (7, 9) by means of a spring (20).

2. A load adjustment device according to claim 1, characterised in that the second control element part (4b) can be biassed into an emergency idle-running position (LL_{emerg.}) in the direction of opening of the auxiliary actuator (9) by means of a spring (14) with restricted travel.

3. A load adjustment device according to claim 1 or 2, characterised in that a contact (13) is provided for determining the idle-running position (LL) of the first control element part (4a), which contact triggers the electrical actuating drive (10) via the electronic controller.

4. A load adjustment device according to any one of claims 1 to 3, characterised in that an instantaneous value detection device (11), which cooperates with the electronic controller (12), is associated with the second control element part (4b).

5. A load adjustment device according to any one of claims 1 to 4, characterised in that when the coupling (18) is disengaged the attachment (19) is seated against a stop (<LL), which is situated further in the direction of closure of the actuators (7, 9) than is the idle-running stop (LL) of the first control element part (4a).

6. A load adjustment device according to any one of claims 1 to 5, characterised in that the actuator (7, 9), the control element (4a, 4b) and the electrical actuating drive (10) form one unit (22).

## Revendications

1. Dispositif de réglage de la charge comportant un élément de commande (4a, 4b) qui
- est capable d'agir sur un organe de réglage (7, 9) déterminant la puissance d'un moteur à combustion interne,
- est accouplable à une pédale d'accélérateur (1) et
- peut être commandé en plus par une servocommande électrique (10) coopérant avec un dispositif électronique de réglage (12),
dans lequel
a) l'organe de réglage est composé d'un organe de réglage principal (7) et d'un organe de réglage auxiliaire (9) agencé séparément de lui, une première partie d'élément de commande (4a), accouplable à la pédale d'accélérateur (1), étant coordonée à l'organe de réglage principal (7) et une seconde partie d'élément de commande (4b), accouplable à la servocommande électrique (10), étant coordonnée à l'organe de réglage auxiliaire (9),
b) la course de réglage de la première partie d'élément de commande (4a) est limitée par une butée de ralenti (LL) dans le sens de la fermeture de l'organe de réglage principal (7) et
c) l'organe de réglage auxiliaire (9) est réglable dans une plage de réglage de ralenti prédéterminée du moteur à combustion interne, au moyen de la servocommande électrique (10) et de la seconde partie d'élément de commande (4b), indépendamment de la première partie d'élément de commande (4a), lorsque la première partie d'élément de commande (4a) est appliquée contre la butée de ralenti (LL),
caractérisé en ce que
d) la première partie d'élément de commande (4a) peut être entraînée par la servocommande électrique (10) dans le sens de l'ouverture des organes de réglage (7, 9) par l'intermédiaire d'un appendice (19) accouplable au moyen d'un accouplement (18) à la seconde partie d'élément de commande (4b) et précontraint au moyen d'un ressort (20) dans le sens de la fermeture des organes de réglage (7, 9).

2. Dispositif de réglage de la charge selon la revendication 1, caractérisé en ce que la seconde partie d'élément de commande (4b) peut être précontrainte au moyen d'un ressort (14) de course limitée, dans le sens de l'ouverture de l'organe de réglage auxiliaire (9), à une position de ralenti de secours (LL_{sec}).

3. Dispositif de réglage de la charge selon la revendication 1 ou 2, caractérisé en ce qu'un contact (13) est prévu pour déterminer la position de ralenti (LL) de la première partie d'élément de commande (4a), contact qui commande la servocommande électrique (10) par l'intermédiaire du dispositif électronique de réglage.

4. Dispositif de réglage de la charge selon une des revendications 1 à 3, caractérisé en ce qu'un dispositif de détection de la valeur réelle (11) est coordonné à la seconde partie d'élément de commande (4b) et coopère avec le dispositif électronique de réglage (12).

5. Dispositif de réglage de la charge selon une des revendications 1 à 4, caractérisé en ce que, lorsque l'accouplement (18) est débrayé, l'appendice (19) est appliqué contre une butée (<LL) située plus loin dans le sens de la fermeture des organes de réglage (7, 9) que la butée de ralenti (LL) de la première partie d'élément de commande (4a).

6. Dispositif de réglage de la charge selon une des revendications 1 à 5, caractérisé en ce que l'organe de réglage (7, 9), l'élément de commande (4a, 4b) et la servocommande électrique (10) forment une unité de construction.
